# EUROPÄISCHE PATENTSCHRIFT

(11) **EP 1 180 231 B1**
(45) Veröffentlichungstag und Bekanntmachung des Hinweises auf die Patenterteilung: **16.06.2004**
(21) Anmeldenummer: 00920488.4
(22) Anmeldetag: 10.03.2000
(51) Int. Cl.: F26B 21/00, F26B 15/12

(54) **TROCKNER FÜR BAND- ODER PLATTENFÖRMIGES GUT**
DRYER FOR GOODS IN STRIP OR PANEL FORM
SECHOIR POUR MATERIAU EN BANDE OU EN PLAQUE

(30) Priorität: 12.05.1999 DE 19922165
(43) Veröffentlichungstag der Anmeldung: 20.02.2002
(73) Patentinhaber: Grenzebach BSH GmbH, 36251 Bad Hersfeld (DE)
(72) Erfinder: PHILIPP, Rudi, D-36251 Bad Hersfeld (DE); BEHRENDT, Burkhard, D-36251 Bad Hersfeld (DE)
(74) Vertreter: Frese-Göddeke, Beate, Dr.
(86) Internationale Anmeldenummer: PCT/EP2000/002139
(87) Internationale Veröffentlichungsnummer: WO 2000/070283

(56) Entgegenhaltungen:
- EP-A- 0 854 338
- WO-A-84/01424
- DE-C- 281 650
- FR-A- 1 321 839

## Beschreibung

Die Erfindung betrifft einen Trockner für band- oder plattenförmiges Gut, insbesondere einen Mehretagentrockner für Gipskartonplatten oder Furniere, gemäß dem Oberbegriff des Anspruchs 1 bzw. des Anspruchs 2.

Aus Kröll, Trockner und Trocknungsverfahren, Springer 1959, S. 75 ff. ist ein Trockner mit einer Verteilwand mit halbrunden Luftleitkörpern bekannt, die an der Lufteintrittseite der Kammern eines Kammertrockners angeordnet ist. Die Verteilwand verengt den Zuströmquerschnitt zu den Kammern, erhöht so den Druck im Druckraum und führt zu einer gleichmäßigen Luftverteilung auf die einzelnen Kammern. Eine gleichmäßige Strömung in den Kammern selbst wird nicht erzielt. Ein Kammertrockner zählt nicht zur gattungsbildenden Art.

Aus der WO 84/01424 ist eine Vorrichtung zum Heizen oder Kühlen von Lebensmitteln, bei dem in einem äußeren Gehäuse ein Ventilator, Düsenkästen und ein Transportband angeordnet sind. Der Ventilator ist in kurzer Entfernung vor den Düsenkästen so angeordnet, daß seine Drehachse in etwa mittig zwischen den Düsenkästen ist. Der Druckraum zwischen dem Ventilator und der Einlaßöffnung der Düsenkästen ist von einem inneren Gehäuse begrenzt. Zwischen den oberen und unteren Düsenkästen ist ein walmdach-förmiger Leitkörper angeordnet. Der Leitkörper ragt mit einer Kante weit in den Druckraum, so daß die Entfernung dieser Kante zum Ventilator nur circa einem viertel der Breite des Druckraumes entspricht. Ein solcher Leitkörper ist fürerfindungsgemäße Trockner nicht geeignet.

Die Erfindung geht von dem aus der DE 197 01 426 A1 bekannt gewordenen Trockner aus, bei dem eine gleichmäßige Trocknung über die gesamte Gutsbreite erzielt werden soll. Dies wird weitgehend dadurch erreicht, daß der Abstand der Düsen zur Gutsoberfläche zumindest an einem Ende des Düsenkastens einstellbar ist und an beiden Enden unterschiedlich groß ist. Es hat sich jedoch gezeigt, daß die Trocknung auf der Seite des Lufteintrittes in den Düsenkasten geringer ist als über die restliche Länge des Düsenkastens. Untersuchungen haben ergeben, daß im Bereich hinter dem Lufteintritt in den Düsenkasten Verwirbelungen auftreten. Diese entstehen aufgrund der kompakten Bauweise des Trockners, die eine relativ hohe, vertikal gerichtete Strömungsgeschwindigkeit im Druckraum vor den Düsenkästen bewirkt. Daher hat die Geschwindigkeit im Bereich des Lufteintrittes in den Düsenkasten neben der horizontalen auch eine vertikale Komponente, welche die Verwirbelungen bewirkt. Dies bedeutet für die Praxis, daß insgesamt länger getrocknet werden muß, um über das gesamte Gut die maximal zulässige Restfeuchte zu gewährleisten. Hierdurch muß mehr Energie für die Trocknung eingesetzt werden als unter optimalen Bedingungen erforderlich.

Aufgabe der Erfindung ist es, einen Trockner mit den im Oberbegriff angegebenen Merkmalen zu schaffen, bei dem auch auf der Seite des Lufteintrittes in den Düsenkasten eine gleichmäßige Trocknung bei verbesserter Energieausnutzung erzielt wird.

Diese Aufgabe wird durch die Merkmale des Anspruchs 1 bzw. durch die Merkmale des Anspruchs 2 gelöst. Durch den Einsatz der Erfindung entsteht eine gleichmäßig gerichtete Strömung ohne nennenswerte Verwirbelungen auch im Bereich des Lufteintrittes in den Düsenkasten. Im Düsenkasten herrschen hierdurch weitgehend gleiche Druckverhältnisse, so daß die Trocknungsluft bei allen Düsen gleichmäßig austreten kann.

Die Zeichnungen dienen der Erläuterung der Erfindung anhand vereinfacht dargestellter Beispiele.
- Figur 1: zeigt den Querschnitt eines erfindungsgemäßen Trockners.
- Figur 2: zeigt einen Längsschnitt mit Ansicht auf die Trennwand
- Figur 3: zeigt einen Leitkörper nach Anspruch 2 als Einzelheit.
- Figur 4: zeigt einen Leitkörper nach Anspruch 3 als Einzelheit.

Der Trockner besteht z.B. aus einer Vielzahl baukastenartig aneinandergereihten Abteilen. Ein Abteil mißt in Förderrichtung 2,0 m bis 2,5 m und ist 2,5 m bis 6,0 m breit. Wie aus den Figuren 1 und 2 ersichtlich ist, hat es eine Decke 1 und Seitenwände 2, 3.

In dem Abteil ist durch eine Zwischendecke 4, eine Trennwand 5 und ein gitterartiges Traggestell 6 ein Kernbereich 7 von einem Umluftkanal abgetrennt. Dieser besteht aus einem waagerechten Kanal 8 über dem Kernbereich 7, einem seitlichen senkrechten Druckraum 9 und einem auf der gegenüberliegenden Seite im wesentlichen spiegelsymmetrisch angeordneten Sammelkanal 10. Die Breite des Kernbereichs 7 beträgt etwa 50 bis 70 % der Gesamtbreite, die Höhe etwa 60 bis 80 % der Gesamthöhe. Im Kernbereich 7 sind in mehreren, in der Praxis meist vier bis zwölf Ebenen, die in gleichen Abständen von circa 250 mm bis 350 mm etagenartig übereinander liegen, Rollen 22 angeordnet, die an der einen Seite an der Trennwand 5 und an der anderen in dem Traggestell 6 gelagert sind. Alle Rollen 22 sind über nicht dargestellte Zahnräder und Ketten mit der gleichen Geschwindigkeit antreibbar und bilden in jeder Etage einen Rollenförderer, der sich über die gesamte Länge des Trockners erstreckt.

Unterhalb und oberhalb der Transportebenen, in denen sich das auf den einzelnen Rollenförderern liegende Trocknungsgut 11 kontinuierlich durch den Trockner bewegt, sind in den Zwischenräumen nebeneinander liegender Rollen 22 fingerartige Düsenkästen 12 angeordnet, die sich über die Breite des Rollenförderers erstrecken. Die der Transportebene zugekehrte Begrenzungswand des Düsenkastens 12 ist mit Düsenöffnungen zum Aufblasen von Trocknungsluft auf das Trocknungsgut 11 versehen.

Ein Ende des Düsenkastens 12 ist als Einströmöffnung 13 ausgebildet, das andere Ende 14 ist geschlossen. Die Düsenkästen 12 sind keilförmig ausgebildet, so daß ihr Querschnitt in Richtung auf das geschlossene Ende 14 stetig abnimmt. Das Ende mit der Einströmöffnung 13 ist passend in einer rechteckigen Ausnehmung der Trennwand 5 befestigt.

An der Trennwand 5 sind zwischen zwei vertikal benachbarten Düsenkästen 12 Leitkörper 20 angeordnet. Diese ragen in den Druckraum 9. Die Leitkörper 20 erstrecken sich über die gesamte Länge der Trennwand 5. Die vertikale Ausdehnung H der Leitkörper 20 im unmittelbaren Bereich der Trennwand 5 entspricht genau dem Abstand zwischen der oberen Begrenzung der Einströmöffnung 13 eines Düsenkastens 12 und der unteren Begrenzung der Einströmöffnung 13 des unmittelbar darüber angeordneten Düsenkastens 12. Daher ist ein Leitkörper 20 bezüglich der Einströmöffnung 13 querschnittsneutral, das heißt, der Querschnitt der Einströmöffnung 13 wird nicht verändert. Die Länge L, mit der ein Leitkörper 20 in den Druckraum 9 ragt, beträgt 60 mm bis 100 mm, vorzugsweise 60 mm bis 80 mm.

Im Sammelkanal 10 ist an der Seitenwand 2 ein Ventilator 15 befestigt, der mit einem Motor 16 antreibbar ist. Die Saugseite des Ventilators 15 ist zum Sammelkanal 10 offen. Die Druckseite des Ventilators 15 ist mit einem Diffusor 17 verbunden, der in den waagerechten Kanal 8 mündet. An der dem Ventilator 15 gegenüberliegenden Seite des waagerechten Kanals 8 ist ein Wärmtetauscher 18 angeordnet. Der Sammelkanal 10 und der waagerechte Kanal 8 sind durch eine Wand 19 voneinander getrennt.

Die Erfindung ist auch bei anderen Trocknern einsetzbar, bei denen aufgrund der kompakten Bauweise störende Verwirberlungen beim Eintritt in den Düsenkasten entstehen, z.B. bei Bandtrocknern. Bei diesen kann anstatt einer Anzahl von Transportsystemen ein mäanderförmig geführtes Band angeordnet sein. Dabei tritt das Problem der Verwirbelungen mit zunehmender Zahl an Etagen stärker in Erscheinung, das heißt, besonders bei Gipskartonplatten- Trocknern, wo bis zu zwölf Etagen bekannt sind.

Bei einer anderen Ausführung des Trockners ist anstatt des Wärmetauschers 18 eine direkte Beheizung der Trocknungsluft mit einem Brenner installiert.

Bei einer anderen Ausführung der Erfindung erstreckt sich ein Leitkörper 20 jeweils über die Breite der Einströmöffnung 13 eines Düsenkastens 12.

In einer Ausführung des Trockners für Gipskartonplatten sind vorzugsweise zwischen zwei benachbarten Transportebenen jeweils ein oberer Düsenkasten 12 und ein unmittelbar darunterliegender Düsenkasten 12 hosenartig so verbunden, daß beide einen Doppelkasten bilden und eine gemeinsame Einströmöffnung 13 haben.

Im Betrieb saugt der Ventilator 15 Trocknungsluft aus dem Sammelkanal 10 und drückt sie durch den Diffusor 17 in den waagerechten Kanal 8 in Richtung des Pfeiles 21. Am Ende dieses Kanals 8 durchstromt die Trocknungsluft den Wärmetauscher 18, wird erhitzt und fließt in den Druckraum 9. Die Strömung ist hier von oben nach unten gerichtet und muß bei der Einstromung in die Düsenkästen 12 in eine annähernd horizontale Strömung umgelenkt werden Hierbei bewirken die in den Druckraum 9 ragenden Leitkörper eine weitgehende Austichtung der Strömungslinien, so daß eine Wirbelbildung vermieden wird. Die Trocknungsluft wird aus den Düsen auf die Oberfläche des Trocknungsgutes 11 geblasen, nimmt hierbei Wasser auf und strömt in den Sammelkanal 10, von wo sie wieder in den Kreislauf zum Ventilator 15 gesaugt wird. Ein Teil der Trocknungsluft, der in etwa der verdampften Wassermenge entspricht, wird aus dem Kreislauf ausgeschleust.

Der in Figur 3 im Querschnitt dargestellte Leitkorper 20 nach Anspruch 2 ist vorzugsweise in Trocknern für Schälfurnier eingesetzt. Er ist hier nach Art eines leicht nach oben gekrümmten Fingers ausgebildet Geometrisch ist der Querschnitt eines Leitkörpers 20 aus zwei Kreissegmenten mit nicht identischen Mittelpunkten zusammengesetzt. Der Radius R1 des oberen Kreissegmentes 23 beträgt 180 mm bis 220 mm, vorzugsweise 190 mm bis 210 mm; der Radius R2 des unteren Kreissegmentes 24 beträgt 80 mm bis 120 mm, vorzugsweise 90 mm bis 100 mm.

Bei einer anderen Ausführung des Leitkörpers 20 ist anstelle des spitzen Endes 25 eine Abrundung mit einem Radius von 10 mm bis 15 mm eingesetzt.

Der in Figur 4 im Querschnitt dargestellte Leitkörper 26 nach Anspruch 3 ist vorzugsweise in Trocknern für Gipskartonplatten eingesetzt. Der Leitkörper 26 hat hier die Form eines Rechteckes mit angesetztem Halbkreis, wobei die runde Seite in den Druckraum 9 ragt.

## Patentansprüche

1. Trockner für band- oder plattenförmiges Gut, insbesondere Mehretagentrockner für Gipskartonplatten oder Furniere,
mit Fördereinrichtungen, insbesondere mit Rollen- oder Bandförderern,
mit Düsenkästen (12), die sich über die Breite der Fördereinrichtungen erstrecken, an einem Ende eine Einströmöffnung (13) aufweisen und am anderen Ende (14) geschlossen, sind und mit Düsenöffnungen zum Blasen von Trocknungsluft auf zumindest eine Seite des durchlaufenden Gutes,
und mit strömungsverbessernden querschnittsneutrafen Leitkörpern (20, 26) zwischen den einströmseitigen Enden zweier vertikal benachbarter Düsenkästen (12)
**dadurch gekennzeichnet, daß** der Leitkörper (20) einen Querschnitt nach Art eines leicht nach oben gekrümmten Fingers aufweist.

2. Trockner für band- oder plattenförmiges Gut, insbesondere Mehretagentrockner für Gipskartonplatten oder Furniere,
mit Fördereinrichtungen, insbesondere mit Rollen- oder Bandförderern,
mit Düsenkästen (12), die sich über die Breite der Fördereinrichtungen erstrecken, an einem Ende eine Einströmöffnung (13) aufweisen und am anderen Ende (14) geschlossen sind und mit Düsenöffnungen zum Blasen von Trocknungsluft auf zumindest eine Seite des durchlaufenden Gutes,
und mit strömungsverbessemden querschnittsneutralen Leitkörpem (20, 26) zwischen den einströmseitigen Enden zweier vertikal benachbarter Düsenkästen (12)
**dadurch gekennzeichnet, daß** der Leitkörper (26) einen Querschnitt aufweist, der sich aus einem Rechteck mit einem angesetzten Halbkreis zusammensetzt.

## Claims

1. A dryer for material in strip or panel form, especially a multistage dryer for gypsum plaster boards or veneers,
comprising feed devices, in particular roller or belt conveyors,
comprising nozzle boxes (12) which extend over the width of the feed devices, have an inflow opening (13) at one end and are closed at the other end (14), and are provided with nozzle openings for blowing drying air onto at least one side of the material passing through,
and comprising flow-enhancing, cross-sectionally neutral deflectors (20, 26) between the inflow ends of two vertically adjacent nozzle boxes (12), **characterised in that** the deflector (20) has a cross-section in the form of a slightly upwardly bent finger.

2. A dryer for material in strip or panel form, especially a multistage dryer for gypsum plaster boards or veneers,
comprising feed devices, in particular roller or belt conveyors,
comprising nozzle boxes (12) which extend over the width of the feed devices, have an inflow opening (13) at one end and are closed at the other end (14), and are provided with nozzle openings for blowing drying air onto at least one side of the material passing through,
and comprising flow-enhancing, cross-sectionally neutral deflectors (20, 26) between the inflow ends of two vertically adjacent nozzle boxes (12), **characterised in that** the deflector (26) has a cross-section made up of a rectangle with an attached semi-circle.

## Revendications

1. Séchoir pour matériau en bande ou en plaque, en particulier séchoir à étages multiples pour plaques en placoplâtre ou en bois de placage,
avec des dispositifs de transport, en particulier des transporteurs à rouleaux ou des transporteurs à bande,
avec des boîtes de diffusion (12) qui s'étendent sur la largeur des dispositifs de transports, présentent à une extrémité une ouverture d'admission (13) et sont fermées à l'autre extrémité, et avec des orifices de diffusion pour souffler de l'air de séchage sur au moins un côté du matériau qui passe,
et avec des corps de guidage (20, 26) de section neutre améliorant l'écoulement entre les extrémités du côté admission de deux boîtes de diffusion (12) voisines verticalement,
**caractérisé en ce que** le corps de guidage (20) présente une section transversale en forme de doigt légèrement recourbé vers le haut.

2. Séchoir pour matériau en bande ou en plaque, en particulier séchoir à étages multiples pour plaques en placoplâtre ou en bois de placage,
avec des dispositifs de transport, en particulier des transporteurs à rouleaux ou des transporteurs à bande,
avec des boîtes de diffusion (12) qui s'étendent sur la largeur des dispositifs de transports, présentent à une extrémité une ouverture d'admission (13) et sont fermées à l'autre extrémité, et avec des orifices de diffusion pour souffler de l'air de séchage sur au moins un côté du matériau qui passe,
et avec des corps de guidage (20, 26) de section neutre améliorant l'écoulement entre les extrémités du côté admission de deux boîtes de diffusion (12) voisines verticalement,
**caractérisé en ce que** le corps de guidage (26) présente une section transversale qui se compose d'un rectangle avec un demi-cercle rapporté.
